# EUROPÄISCHE PATENTSCHRIFT

(11) **EP 0 034 659 B1**
(45) Veröffentlichungstag und Bekanntmachung des Hinweises auf die Patenterteilung: **10.08.1983**
(21) Anmeldenummer: 80107763.7
(22) Anmeldetag: 10.12.1980
(51) Int. Cl.: B24B 49/16, B24B 37/04

(54) **Steuereinrichtung für den Bearbeitungsdruck an Läpp-, Hon- und Schleifmaschinen**
Control device for the machining load on lapping, honing and grinding machines
Dispositif pour commander la charge d'usinage pour machines de finition, de rodage ou de meulage

(30) Priorität: 18.12.1979 DE 2950881
(43) Veröffentlichungstag der Anmeldung: 02.09.1981
(73) Patentinhaber: Peter Wolters, Maschinenfabrik, D-2370 Rendsburg (DE)
(72) Erfinder: von Schneidemesser, Christian, D-2370 Rendsburg (DE); Nowotka, Paul Gerhard, D.2370 Rendsburg (DE); Rüdel, Gerhard, D-2370 Rendsburg (DE)
(74) Vertreter: Cohausz & Florack Patentanwälte

## Beschreibung

Die Erfindung betrifft eine Einrichtung zum Steuern des Bearbeitungsdrucks nach dem Oberbegriff des Anspruchs 1 (DE-A-2 204 581)

Bei der Arbeit mit solchen Maschinen ist der von dem Werkzeug, also der Läpp-, Hon- oder Schleifscheibe, auf die Oberfläche des Werkstücks oder der Werkstücke ausgeübte Druck von wesentlicher Bedeutung. Bei einem zu grossen Druck besteht die Gefahr einer Beeinträchtigung der gewünschten Qualität der Oberfläche, gegebenenfalls ein Kaltverschweissen von Werktstück und Werkzeug, bei Läppmaschinen ein Abreissen des das Läppkorn enthaltenden Läppfilms; bei einem zu geringen Druck ergeben sich unnötig lange Bearbeitungszeiten und erhöhte Bearbeitungskosten.

Bisher wurde der bei solchen Maschinen auf die Werkstücke ausgeübte Druck in der Regel von Hand eingestellt, bei hydraulischem oder pneumatischem Vorschub durch Einstellen des Drucks des die Arbeitsscheibe in axialer Richtung gegen das Werkstück bewegenden Druckmediums. Die DE-AS 22 04 581 zeigt eine Steuereinrichtung für den Bearbeitungsdruck an einer Läpp- oder Honmaschine, bei der die um ihre Achse drehbare, das Werkzeug tragende Spindel in einem in der Achsrichtung verschiebbaren Teil derartig gelagert ist, dass sie von ihm über federnde Mittel in Vorschubrichtung mitnehmbar ist, wobei der Bearbeitungsdruck nach einer errechneten oder empirisch ermittelten Kurve, z.B. mittels einer entsprechenden Schablone, eingestellt wird. Solche Steuerungen können nur nach bestimmten Werten erfolgen, die sich von den im Betrieb tatsächlich auftretenden Verhältnissen häufig erheblich unterscheiden.

Aufgabe der Erfindung ist es, eine Vorrichtung der vorgenannten Art so auszubilden, dass der Druck des Werkzeugs auf das Werkstück stets automatisch auf einem optimalen Wert gehalten wird.

Gemäss der Erfindung wird diese Aufgabe dadurch gelöst, dass die Spindel in einer achsparallelen, im vorschiebbaren Teil angeordneten Hülse drehbar gelagert ist, die auf ihrer Länge mindestens einen Bereich besitzt, der durch die auf ihn durch die Vorschubbewegung aufgebrachte Kraft elastisch deformierbar ist und einen Streifen trägt, dessen elektrischer Widerstand sich bei Änderung seiner Länge ändert, und der mit dem Eingang eines Komparators verbunden ist, durch den die Vorschubkraft des vorschiebbaren Teils gesteuert wird. Die Verwendung von Dehnungsmessstreifen zum Messen des Vorschubs bei einer Schleifmaschine ist grundsätzlich bekannt (DE-AS 1929518).

Die Zeichnung zeigt ein Ausführungsbeispiel einer solchen Lagerung gemäss der Erfindung anhand einer Zweischeiben-Läppmaschine.

Fig. 1 zeigt teils in Seitenansicht, teils im vertikalen Schnitt eine Läppmaschine mit einer erfindungsgemässen Lagerung der oberen Läppscheibenspindel,
Fig. 2 zeigt die Lagerung in grösserem Massstab,
Fig. 3 zeigt ein Schaltschema für eine Anordnung gemäss Fig. 2

In dem Maschinenrahmen 1 der in Fig. 1 dargestellten Zweischeiben-Läppmaschine ist die untere Läppscheibe 2 ortsfest gelagert und von einem Motor M über einen Riementrieb R2 angetrieben. Die obere Läppscheibe 3 sitzt am unteren Ende einer vertikalen Spindel 4, die vom gleichen Motor M über einen Riementrieb R3 im umgekehrten Sinn als die untere Läppscheibe 2 angetrieben wird. Das obere Ende der Spindel 4 ist in einem am Maschinenrahmen angeordneten Lager 5 derart gelagert, dass sie um ihre Achse drehbar und in ihrer Achsrichtung bewegbar ist. Die Spindel 4 ist ausserdem kurz oberhalb der Läppscheibe 3 in einer Lagerung 9 im Inneren der hohlen Kolbenstange 7 eines Kolbens 6 gelagert, der in einem Zylinder 8 in vertikaler Richtung bewegbar ist.

Bei der in Fig. 2 dargestellten Ausführungsart der Erfindung besteht die Lagerung 9 aus zwei Kugellagern 10,11 und einem Rollenlager 27, die hintereinanderliegen. Von den beiden Ringen 13, 14 bzw. 12, 15 der Kugellager 10 und 11 sind die Ringe 12 und 15 mit der Spindel 4 verbunden. Die Ringe 13 und 14 sind mit der Kolbenstange 7 über eine Hülse 28 verbunden, die in einer Ausnehmung 7a der Kolbenstange 7 unbeweglich sitzt. Die Innenwand der Hülse 28 besitzt einen ringförmigen Vorsprung 29, der zwischen den Ringen 13 und 14 der Kugellager 10 und 11 sitzt. Der Vorsprung 29 ist mit den Enden 28a und 28b der Hülse 28 über dünnwandige Ringe 30 und 31 verbunden, die so dünn sind, dass sie bei einer Belastung in Richtung des Pfeils P deformiert werden, und auf ihren Aussenseiten je einen Dehnungsmessstreifen 32a bzw. 32b tragen. Das Wälzlager 27 liegt zwischen der Spindel 4 und einem in der äusseren Öffnung der Ausnehmung 7a der Kolbenstange 7 liegenden Ring 33. Der Ring 33 und das Lager 27 werden in axialer Richtung gehalten durch die an der Kolbenstange 7 angeschraubte Platte 19.

Wenn der von der oberen Läppscheibe 3 auf die Werkstücke W ausgeübte Druck dadurch erhöht wird, dass die Spindel 4 durch die Kolbenstange 7 in Richtung des Pfeiles P bewegt wird, so wird der Dehnungsmessstreifen 32b auf Zug, der Dehnungsmessstreifen 32a auf Druck beansprucht. Die Dehnungsmessstreifen 32a und 32b sind über Leitungen 35 (s. Fig. 3) mit einem elektrischen Komparator durch eine Einrichtung 37 zugeführten Signal vorbestimmter, entsprechend den Verhältnissen einstellbarer Grösse. Das somit vom Komparator 37 gegebenen Signal wird einer Einrichtung 38 zugeführt, in der das Signal umgewandelt wird in ein Signal zum Steuern einer Einrichtung 39 (s. auch Fig. 1), die einerseits mit einer Pumpe 40 zum Fördern des den Kolben 6 bewegenden hydraulischen Mediums und andererseits über Leitungen 39a, 39b mit den durch den Kolben 6 getrennten Räumen 8a, 8b des Zylinders 8 verbunden ist. Durch die Einrichtung 39 wird somit der Druck in den Zylinderräumen 8a, 8b entsprechend den von den Dehnungsmessstreifen 32a, 32b gegebenen Signalen geändert, so dass der in Richtung P gerichtete Druck auf den Kolben 6 und damit der Druck der Läppscheibe 3 auf die Werkstücke W geändert wird.

Vorzugsweise wird mittels des Gerätes 39 der Druck im Kolbenraum 8b stets konstant gehalten, so dass durch das Gerät 31 lediglich der Druck im Kolbenraum 8a entsprechend dem Signal geändert wird, das durch die Relativbewegung von Spindel 4 und Kolbenstange 7 erzeugt wird, sei es beispielsweise mittels der Messstreifen 32a, 32b oder des Messgeräts 23.

Grundsätzlich kann die Anordnung auch so getroffen werden, dass der Vorschub durch Aufwärtsbewegen der die Werkstücke tragenden unteren Läppscheibe 1 erfolgt.

## Patentansprüche

Einrichtung zum Steuern des Bearbeitungsdrucks an Läpp-, Hon- und Schleifmaschinen, deren das Werkzeug tragende um ihre Achse drehbare Spindel (4) in einem in der Achsrichtung vorschiebbaren Teil (7) derartig gelagert ist, dass sie von ihm über federnde Mittel in Vorschubrichtung mitnehmbar ist, dadurch gekennzeichnet, dass die Spindel (4) in einer achsparallelen, im vorschiebbaren Teil (7) angeordneten Hülse (28) drehbar gelagert ist, die auf ihrer Länge mindestens einen Bereich (19, 30) besitzt, der durch die auf ihn durch die Vorschubbewegung aufgebrachte Kraft elastisch deformierbar ist und einen Streifen (31, 32) trägt, dessen elektrischer Widerstand sich bei Änderung seiner Länge ändert, und der mit dem Eingang eines Komparators (37) verbunden ist, durch den die Vorschubkraft des vorschiebbaren Teils (7) gesteuert wird.

## Revendications

Dispositif de commande de la pression de travail dans des machines à roder, à pierrer et à rectifier, dont l'axe porte-outil pivotant autour de son axe est monté dans une pièce pouvant avancer en direction axiale de telle manière qu'il peut être entrainé par ladite pièce en direction d'avancement par un moyen élastique, caractérisé par le fait que l'axe (4) est monté pivotant dans une douille (16) disposée dans la pièce (7) pouvant avancer, ladite douille (16) présentant sur sa longueur au moins une zone (19, 30) déformable élastiquement sous l'effet de la force appliquée sur elle par le déplacement d'avancement et portant une bande (31, 32) dont la résistance élastique se modifie lors d'un changement de sa longueur et qui est reliée à l'entrée d'un comparateur (36) par lequel la force d'avancement de la pièce (7) pouvant avancer est commandée.

## Claims

Device for controlling the operating pressure on lapping, honing and grinding machines, whose spindle (4), which bears the tool and is rotatable about its axis, is mounted in a part (7), which may be advanced in the axial direction, in such a way that the spindle may be entrained by the part via resilient means in the feed direction, characterized in that the spindle (4) is rotatably mounted in an axially parallel sleeve (28) which is arranged in the part (7), which may be advanced, and which sleeve has at least one region (19, 30) over its length which may be resiliently deformed by the force applied thereon by the feed movememt and bears a bar (31, 32), the electrical resistance of which alters when its length alters and which is connected to the input of a comparator (36) by means of which the feed force of the part (7), which may be advanced, is controlled.
